# EUROPÄISCHE PATENTSCHRIFT

(11) **EP 0 237 980 B1**
(45) Veröffentlichungstag und Bekanntmachung des Hinweises auf die Patenterteilung: **03.07.1991**
(21) Anmeldenummer: 87103674.5
(22) Anmeldetag: 13.03.1987
(51) Int. Cl.: C11D 3/50, C11D 3/395, C11D 3/20

(54) **Tertiäre, alkylsubstituierte Alkohole als Riechstoffe**
Tertiary alkyl-substituted alcohols for use as perfumes
Alcools tertiaires substitués par des groupes alkyles, utilisés comme parfums

(30) Priorität: 21.03.1986 DE 3609523
(43) Veröffentlichungstag der Anmeldung: 23.09.1987
(73) Patentinhaber: Henkel Kommanditgesellschaft auf Aktien, 40191 Düsseldorf (DE)
(72) Erfinder: Schaper, Ulf-Armin, Dr., D-4150 Krefeld (DE); Blösl, Siegfried, Dr., D-7070 Schwäbisch-Gmünd (DE); Bruns, Klaus, Prof. Dr., D-4150 Krefeld-Traat (DE); Streschnak, Benno, Dr., D-4150 Krefeld (DE)

(56) Entgegenhaltungen:
- EP-A- 0 142 197
- US-A- 4 168 248
- US-A- 4 287 080

## Beschreibung

Die Erfindung betrifft die Verwendung von 2,3-Dimethyl-heptan-3-ol als Riechstoff in aktivchlorhaltigen Mischungen.

In vielen Verbrauchsgütern, beispielsweise in Körperpflegemitteln oder Wäscheweichspülern, sind Probleme hinsichtlich der Stabilität der verwendeten Riechstoffe unbekannt. Im Gegensatz dazu zerstören aktivchlorhaltige Mischungen wie beispielsweise Maschinengeschirrspülmittel oder Scheuermittel die meisten Riechstoffe, so daß eine Parfümierung in den gewünschten Duftrichtungen nicht mehr möglich ist (siehe zum Beispiel in J.S. Jellinek: "Parfümieren von Produkten", S. 100/101, Dr. Alfred Hüthig Verlag Heidelberg, 1976). Zusätzlich ist in vielen Fällen die Zerstörung der Riechstoffe mit einer unerwünscht hohen Reduzierung des Aktivchlorgehaltes verbunden.

Die Aufgabe der Erfindung bestand daher in der Bereitstellung von Riechstoffen, die in aktivchlorhaltigen Mischungen stabil sind.

Überraschenderweise wurde gefunden, daß bei Verwendung von 2,3-Dimethyl-heptan-3-ol als Riechstoff in aktivchlorhaltigen Mischungen keine Stabilitätsprobleme auftreten.

Gegenstand der Erfindung ist somit die Verwendung von 2,3-Dimethyl-heptan-3-ol als Riechstoff in aktivchlorhaltigen Mischungen.

Tertiäre, alkylsubstituierte Alkohole sind an sich bekannte Verbindungen. Gemäß der europäischen Patentanmeldung EP 142 197 können aliphatische, tertiäre C₆₋₂₀-Alkohole der allgemeinen Formel
in der

R₁₁ eine lineare, verzweigtkettige oder cyclische C₃₋₁₇-Alkylgruppe und R₁₂ und R₁₃ eine lineare oder verzweigtkettige C₁₋₁₂-Alkylgruppe bedeuten, als Antischaummittel in hypochlorithaltigen Bleichkompositionen eingesetzt werden. Die in US 4 287 080 genannten tertiären Alkohole der allgemeinen Formel
in der die Reste

R₁, R₂ und R₃ Alkylgruppen mit 1 bis 20 C-Atomen bedeuten können, bewirken in Kombination mit Tensiden eine Steigerung der Reinigungsleistung in Waschmitteln. Geeignete Alkohole müssen neben anderen Eigenschaften einen geringen und nicht unangenehmen Geruch besitzen.

Young et al. (J. Am. Chem. Soc. 67, 321 (1945)) stellten während ihrer Untersuchungen über allylische Umlagerungen verschiedene tertiäre Alkohole mit 2 Isopropylresten und einem Butyl- oder Butenylrest durch Umsetzung von Diisopropylketon mit Grignard-Reagentien her. Von Whitmore et al. (J. Am. Chem. Soc. 55, 813 (1933)) wurden mehrere tertiäre, alkylsubstituierte Alkohole mit einem Methyl- und einem Isopropylrest hergestellt. In US 4 168 248 wird 3-Methyl-nonan-3-ol als Riechstoff aufgeführt.

Die überraschende Stabilität der Geruchseigenschaften von 2,3-Dimethyl-heptan-3-ol in aktivchlorhaltigen Mischungen ist bisher jedoch unerkannt geblieben.

Der erfindungsgemäß als Riechstoff in aktivchlorhaltigen Mischungen verwendete tertiäre, alkylsubstituierte Alkohol wurde einem Lagertest unterworfen. Dabei wurde überraschenderweise gefunden, daß selbst nach einem Jahr bei Raumtemperatur in flüssigen und festen aktivchlorhaltigen Mischungen keine Geruchsänderungen auftraten.

### Beispiele

### Verfahren zur Herstellung von 2,3-Dimethyl-heptan-3-ol

In die ausgeheizte Apparatur wurden zu 0,5 Mol Magnesium-Spänen in 50 ml wasserfreiem Ether 20 ml einer Lösung aus 0,5 Mol n-Butylbromid in 150 ml Ether getropft. Sobald sich das Grignard-Reagens zu bilden begann, wurde die restliche n-Butylbromid-Lösung so schnell zugefügt, daß der Ether schwach siedete. Nach beendeter Zugabe wurde noch etwa 1/2 Stunde unter Rückfluß erhitzt.

Zu der abgekühlten Grignard-Lösung wurden unter Rühren 0,45 Mol Isopropyl-methylketon in 100 ml Ether getropft und etwa 1/2 Stunde unter Rückfluß gerührt.

Zur Aufarbeitung wurde die Reaktionsmischung auf 0°C abgekühlt und vorsichtig in eine kalte, gesättigte NH₄Cl-Lösung (etwa 300 ml) gegossen. Anschließend wurde die Etherphase abgetrennt und die wäßrige Phase 2 mal mit je 80 ml Ether extrahiert. Die vereinigten etherischen Phasen wurden mit gesättigter Natriumhydrogencarbonat- und Natriumchlridlösung gewaschen. Nach Trocknen mit Natriumsulfat und Abdampfen des Lösungsmittels wurde der Rückstand i.Vak. destilliert.

Der Geruch des erhaltenen 2,3-Dimethyl-heptan-3-ol wurde als fruchtig, Menthon-Minz-Note charakterisiert.

## Patentansprüche

1. Verwendung von 2,3-Dimethyl-heptan-3-ol als Riechstoff in aktivchlorhaltigen Mischungen.

## Claims

1. The use of 2,3-dimethylheptan-3-ol as a fragrance in mixtures containing active chlorine.

## Revendications

1. Utilisation du 2,3-diméthyle-heptane-3-ol comme parfum dans des solutions contenant du chlore actif.
